# EUROPÄISCHE PATENTSCHRIFT

(11) **EP 1 745 854 B1**
(45) Veröffentlichungstag und Bekanntmachung des Hinweises auf die Patenterteilung: **19.12.2012**
(21) Anmeldenummer: 06014517.4
(22) Anmeldetag: 13.07.2006
(51) Int. Cl.: B05B 15/06, B05B 7/08, B05B 13/00

(54) **Auftragsvorrichtung**
Coating device
Dispositif de revêtement

(30) Priorität: 20.07.2005 DE 102005034519
(43) Veröffentlichungstag der Anmeldung: 24.01.2007
(73) Patentinhaber: J. Wagner GmbH, 88677 Markdorf (DE)
(72) Erfinder: Zimmermann, Guido, 88048 Friedrichshafen (DE); Krayer, Elmar, 88085 Langenargen (DE); Göhring, Alfred, 88682 Salem (DE)
(74) Vertreter: Engelhardt, Guido

(56) Entgegenhaltungen:
- DE-C- 585 239
- US-A- 2 610 092
- US-A- 5 165 605
- US-A1- 2005 145 718
- US-B1- 6 267 300

## Beschreibung

Die Erfindung bezieht sich auf eine Vorrichtung zum Auftragen von Farbe oder anderen flüssigen Medien auf schwer zugängliche Flächen, wie zum Beispiel zum Beschichten der Radiatoren eines Heizkörpers, bestehend aus einer Spritzpistole zur Förderung der Farbe oder der Flüssigkeit, einem mit dieser lösbar verbundenen Verlängerungsrohr, in dessen freies Ende eine mittels einer Düsennadel betätigbare Düse eingesetzt ist, und einer an dem Verlängerungsrohr abnehmbar angebrachten Luftkappe, durch die ein durch das Verlängerungsrohr zugeführter Luftstrom dem aus der Düse austretenden Spritzstrahl zugeleitet ist.

Aus der US 2 610 092 ist eine Auftragsvorrichtung dieser Art bekannt. In einer Düseneinrichtung sind hierbei Kanäle zur Zuführung von Druckluft eingearbeitet, durch die der austretende Flüssigkeitsstrahl abgelenkt wird. Die Düseneinrichtung ist mittels eines mit einem Gewinde versehenen Schließringes an der Spritzpistole befestigt. Das Entfernen der Düseneinrichtung ist somit aufwendig, weil hierzu erst der Schließring abgeschraubt werden muss.

Auch der DE 585 239 kann eine Spritzpistole zum Anstreichen von schwer zugänglichen Gegenständen entnommen werden. Die Luftleitkanäle, durch die der Luftstrom in Richtung der Austrittsöffnung der Düse geführt ist, Ummantelt den aus der Düse austretenden Spritzstrahl nahezu vollständig. Ein bestimmter Betrag des Luftstromes wird durch das Gehäuse, nämlich in einer Durchgangsbohrung in Richtung auf die Austrittsöffnung der Düse umgelenkt, so dass durch diesen Anteil des Luftstromes der Spritzstrahl in Richtung der zu beschichtenden Oberflächen gelenkt wird. Demnach wird, und dies ist als besonders nachteilig anzusehen, die Vermischung des Luftstromes mit dem Farbspritzstrahl außerhalb der Düse vorgenommen. Der Luftstrom wird nämlich durch die Bohrung umgelenkt und trifft außerhalb der Düse auf den dort austretenden Farbspritzstrahl auf. Somit entstehen aufgrund der Vermischung außerhalb der Spritzpistole Farbverschmutzungen, Farbablagerungen und sonstige unerwünschte Nebeleffekte durch die unzuverlässige und ungenaue Vermischung des Luftstromes mit dem Farbspritzstrahl.

Des Weiteren werden auch als Heizkörperdüsen bezeichnete Vorrichtungen der eingangs genannten Gattung von der Firma J. Wagner GmbH in 88677 Markdorf unter der Bezeichnung "Finecoat Heizkörperdüse RN30" angeboten. Zwar kann der Spritzstrahl durch Drehen des Verlängerungsrohres kurzfristig auf das jeweilige Objekt eingestellt werden, da jedoch bei der bekannten Vorrichtung in den Luftkappen stets nur ein Luftleitkanal vorgesehen ist und somit zum Ablenken des Spritzstrahls auch nur ein Luftstrom zur Verfügung steht, erfolgt die seitliche Ablenkung des Spritzstrahles mehr oder weniger indifferent. Der Spritzstrahl fächert sich nämlich, da er nicht von dem Luftstrom eingeschlossen ist, bereits nach kurzer Wegstrecke auf, so dass vielfach ein diffuses Spritzbild und somit eine ungleichmäßige Beschichtung gegeben ist. Ferner ist hierbei von Nachteil, dass der Spritzstrahl auf dem zu beschichtenden Gegenstand ein relativ kleines Spritzbild ergibt. Der Zeitaufwand zum Beschichten von spaltförmigen Gebilden, wie zum Beispiel Heizkörperrippen, ist daher mitunter erheblich.

Auch ist das Entfernen der Luftkappe zeitaufwendig, da diese auf dem Verlängerungsrohr aufgeschraubt ist und in die Gewindegänge wie auch bei der Auftragsvorrichtung nach der US 2 610 092 Farbe oder ein anderes zu verarbeitendes Medium eindringt, das aushärten kann und durch das das Lösen der Luftkappe, abgesehen von den vorzunehmenden Schraubbewegungen, erheblich erschwert wird. Ein zufriedenstellendes Arbeiten ist demnach mit den bekannten Vorrichtungen oftmals nicht gegeben.

Aufgabe der Erfindung ist es daher, eine Auftragsvorrichtung der vorgenannten Art zu schaffen, mittels der nicht nur ein großflächiges und ein gleichmäßig ausgebildetes Spritzbild zu erzielen und somit ein schnelles Besprühen von Flächen ermöglicht ist, sondern es soll vor allem auch eine Vermischung des Luftstromes und des Farbspritzstrahles innerhalb der Spritzpistole erfolgen, um Verschmutzungen im Bereich der Austrittsöffnung der Düse der Spritzpistole zu vermeiden.

Gemäß der Erfindung wird dies bei einer Auftragsvorrichtung der vorgenannten Gattung dadurch erreicht, dass der auf den Spritzstrahl einwirkende Luftstrom in zwei oder mehrere Teilluftströme unterteilt ist, indem in der Luftkappe zwei oder mehrere voneinander getrennte Luftleitkanäle vorgesehen sind, die in Höhe der Düse und auf der dieser zugekehrten Seite offen ausgebildet sind und dass mit Hilfe einer abgewinkelten im Bereich der Düse angeordneten Prallwand die Teilluftströme in Richtung des Spritzstrahles umgelenkt und dieser von den Teilluftströmen etwa halbkreisförmig umschlossen ist.

Zweckmäßig ist es hierbei, dass die Luftkappe auf dem Verlängerungsrohr oder unmittelbar auf der Spritzpistole oder einem mit dieser verbundenem Zwischenglied aufgerastet ist. Zur Verrastung der Luftkappe ist das Veclängerungsrohr bzw. ein Zwischenglied der Spritzpistole mit einer umlaufenden Rastnut und die Luftkappe mit mindestens einer radial elastisch verformbaren Lasche zu versehen, die mit einem Rastvorsprung in die Rastnut des Verlängerungsrohres bzw. des Zwischengliedes eingreift.

Zur lageorientierten Verrastung der Luftkappe auf dem Verlängerungsrohr bzw. dem Zwischengliedes ist in dessen freies Ende ein offener Längsschlitz einzuarbeiten und die Luftkappe ist mit einer über einem Anschlag überstehenden Rippe zu versehen, die zur Verrastung der Luftkappe in den Längsschlitz des Verlängerungsrohres bzw. des Zwischengliedes eingreift, wobei der Anschlag der Luftkappe durch eine oder mehrere auf deren Innenmantelfläche angeordnete Längsrippen gebildet sein kann, deren dem Verlängerungsrohr bzw. des Zwischengliedes zugeordnete Anlagenflächen auf die in dieses eingearbeitete umlaufende Nut und die Lasche abgestimmt sein sollten.

Zweckmäßig ist es des Weiteren, die Düse durch von der Luftkappe, dem Verlängerungsrohr und/oder dem Zwischenglied radial nach innen abstehende Rippen, vorzugsweise den zur lageorientierten Verrastung der Luftkappe vorgesehene Rippen, zu zentrieren.

Ferner ist es angezeigt, den auf den Spritzstrahl einwirkenden Luftstrom in zwei oder mehrere Teilluftströme zu unterteilen, indem in der Luftkappe zwei oder mehrere voneinander getrennte Luftleitkanäle vorgesehen werden, die in Höhe der Düse und auf der dieser zugekehrten Seite offen ausgebildet sind.

Bei unmittelbar auf der Spritzpistole bzw. einem mit dieser verbundenen Zwischenglied angeordneten Luftkappe ist es selbstverständlich auch möglich, in die Luftkappe nur einen Luftleitkanal zur Ablenkung des Spritzstrahls vorzusehen.

Wird die Luftkappe gemäß der Erfindung mit zwei oder mehreren tuftleitkanälen ausgestattet, so wirken beim Versprühen von Farbe oder einem anderen Medium auf den Spritzstrahl von der Seite zwei oder mehrere Luftströme ein, so dass der Spritzstrahl etwa halbkreisförmig von den Luftströme umhüllt ist und sich nur geringfügig im offenen Bereich auffächern kann. Dadurch wird auf dem zu beschichtenden Gegenstand ein großflächiges Spritzbild mit einer in der Projektion ovalen Fläche erzeugt, so dass Beschichtungen in wesentlich kürzerer Zeit als mit den bekannten Heizkörperdüsen vorzunehmen sind. Des Weiteren ist von Vorteil, dass durch die Führung des Spritzstrahls auch eine gleichmäßige Beschichtung zu erzielen ist. Ein zusätzlicher Bauaufwand ist, um dies zu bewerkstelligen, nicht erforderlich, in die Luftkappe sind lediglich zwei oder mehrere voneinander getrennte Luftleitkanäle einzuarbeiten bzw. einzuformen. Mit Hilfe der Querschnittsflächen, durch die jeweils die durchströmenden Luftmengen bestimmt sind, Ist der Spritzstrahl mehr oder weniger beeinflussbar.

Zweckmäßig ist es des Weiteren, die Stirnfläche der Prallwand abschnittsweise jeweils parallel zu den Längsachsen, der Luftleitkanäle auszurichten.

Die Handhabung der Vorrichtung bzw. der Spritzpistole wird erleichtert, wenn das Verlängerungsrohr bzw. die Spritzpistole und/oder das Zwischenglied und die Luftkappe mit einander zugeordneten Markierungen versehen sind und das Verlängerungsrohr bzw. das Zwischenglied, vorzugsweise im Bereich des der Spritzpistole zugeordneten Endes, einen radial abstehenden Vorsprung, zum Beispiel in Form einer Längsrippe aufweist, dessen Lage auf die Luftleitkanäle abgestimmt ist.

Aufgrund der vorgeschlagenen Verrastbarkeit der Luftkappe auf dem Verlängerungsrohr bzw. der Spritzpistole oder einem dieser zugeordneten Zwischenlied ist es möglich, diese in kurzer Zeit lageorientiert zu montieren und auch abzunehmen, ohne dass dies durch das zu verarbeitende Material beeinträchtigt werden kann. Das zu verarbeitende Material kann nämlich nicht zu den die Rastverbindung bewerkstelligenden Bauteilen gelangen. Auch werden die Montage der Luftkappe durch die vorgesehenen Markierungen und deren Ausrichtung auf die jeweils zu bearbeitende Fläche durch den angeformten Vorsprung sehr erleichtert, so dass bei einfacher Handhabung eine betriebssichere und störungsfreie Funktion über einen langen Zeitraum gegeben sind.

In der Zeichnung ist ein Ausführungsbeispiel der gemäß der Erfindung ausgebildeten Auftragsvorrichtung dargestellt, das nachfolgend im einzelnen erläutert ist.

Hierbei zeigt:
- Figur 1: eine Spritzpistole mit einem Verlängerungsrohr und auf diesem angeordneter Luftkappe, in Draufsicht,
- Figur 2: das an der Spritzpistole nach Figur 1 angebrachte Verlängerungsrohr mit Luftkappe in Vorderansicht und vergrößerter Darstellung.
- Figur 3: die auf dem Verlängerungsrohr der Spritzpistole nach Figur 1 aufgerastete Luftkappe, in einem Axialschnitt und vergrößerter Wiedergabe,
- Figur 4: die Luftkappe nach Figur 3, in perspektivischer Darstellung,
- Figur 5: den Verlauf des Spritzstrahls und der Luftströme bei der Luftkappe nach Figur 3, in schematischer Darstellung,
- Figur 6: die Luftkappe nach Figur 5, in Draufsicht, und
- Figur 7: eine Luftkappe mit drei seitlich auf den Spritzstrahl einwirkenden Luftströme, in Draufsicht.

Die in Figur 1 dargestellte und mit 1 bezeichnete Vorrichtung dient zum Auftragen von Farbe oder ähnlichen flüssigen Medien auf schwer zugängliche Flächen, wie zum Beispiel auf die Radiatoren 2 eines Heizkörpers, auf denen mittels eines Spritzstrahls 3 eine Beschichtung 4 aufzubringen ist, und besteht im wesentlichen aus einer Spritzpistole 11, einem an diesem verdrehbar und lösbar gehaltenen Verlängerungsrohr 12, um leicht zu den Radiatoren 2 zu gelangen, und einer auf dem Verlängerungsrohr 12 angeordneten Luftkappe 16, aus der der Spritzstrahl 3 seitlich abgelenkt austritt. Das Veriängerungsrohr 12 ist hierbei mit Hilfe einer auf die Spritzpistole 11 aufschraubbaren Überwurfmutter 13 gehalten und weist eine Düse 14 auf, die mittels einer Düsennadel 15 betätigbar ist.

Zur Zerstäubung der bei geöffneter Düse 14 aus dieser austretenden Farbe ist ein Luftstrom 5 vorgesehen, der über einen zwischen dem Veriängerungsrohr 12 und einem in dieses eingesetzten Rohr 18 vorgesehenen Luftkanal 20 einem auf den Spritzstrahl 3 gerichteten Luftkanal 20' zugeführt wird. Des Weiteren strömt durch einen zwischen der Düsennadel 15 und dem Rohr 18 gebildeten Kanal 19 das zu zerstäubende Medium der Düse 15 zu.

Um den Spritzstrahl 3 seitlich abzulenken und dabei teilweise zu umhüllen, so dass sich auf dem Radiator 2 ein ovales Spritzfeld ergibt und der Spritzstrahl 3 nur im offenen Bereich aufgefächert wird, sind in die Luftkappe 16 zwei Luftleitkanäle 21 und 22 eingearbeitet, deren Querschnittsflächen oval ausgebildet sind und deren Längsachsen a und a' unter einem Winkel α von etwa 90° zueinander geneigt verlaufen. Im Bereich ... der Düse 14 sind die Luftleitkanäle 21, 22 auf der dieser zugekehrten Seite offen gestaltet.

Aus der Luftkappe 16 treten demnach zwei Luftleitströme 6 und 7 aus, die auf eine an der Luftkappe 16 angeformten winkelig abstehenden Prallwand 17 auftreffen und von dieser in Richtung des Spritzstrahls 3 abgelenkt werden. Die Luftströme 6 und 7 hüllen somit den Spritzstrahl 3 etwa halkreisförmig ein und lenken diesen unter einem Winkel, der durch die Neigung der Prallwand 17 beeinflussbar ist, seitlich ab, so dass die seitlich neben dem Verlängerungsrohr 12 befindlichen Radiatoren 2 großflächig und gleichmäßig mit der Beschichtung 4 versehen werden können.

Bei der Ausgestaltung nach Figur 7 sind in die Luftleitkappe 16' drei Luftleitkahäle 21', 22' und 22" eingearbeitet, die im Querschnitt ebenfalls oval ausgebildet sind. Die Längsachsen b' und b" der beiden äußeren Luftleitkanäle 22' und 22" verlaufen hierbei unter einem Winkel β von etwa 120° zur Längsachse b des mittleren Luftleitkanals 21' geneigt, außerdem sind die Querschnittsflächen der Luftleitkanäle 22' und 22" kleiner bemessen als die Querschnittsfläche des Luftleitkanals 21'. Der Sprifizstrahl 3 wird somit durch den aus dem Luftleitkanal 21' austretenden Luftstrom 8 seitlich in Richtung des Radiators 2 abgelenkt. Die beiden aus den Luftleitkanälen 22' und 22" austretenden Luftströme 9 und 10 hüllen den Spritzstrahl 3 seitlich ein, dieser kann demnach nur geringfügig auffächem:

Auch verlaufen die Stirnflächen 17" der Prallwand 17 bzw. 17' jeweils parallel zu den Längsachsen a, a' bzw. b, b', b" der Luftleitkanäle 21, 22 bzw. 21', 22' und 22".

Die Luftkappe 16 ist, wie dies insbesondere der Figur 3 zu entnehmen ist, lageorientiert auf dem Verlängerungsrohr 12 aufgerastet. Um dies zu bewerkstelligen ist in das Verlängerungsrohr 12 eine umlaufende Rastnut 31 eingearbeitet und die Luftkappe 16 weist mehrere über den Umfang gleichmäßig verteilt angeordnete elastisch verformbare Laschen 32 auf, die mittels abstehender Rastnasen 33 in die Rastnut 31 eingreifen. Die Laschen 32 sind bei dem gezeigten Ausführungsbeispiel, wie dies insbesondere der Figur 4 zu entnehmen ist, durch in die Luftkappe 16 eingearbeitete U-förmige Schlitze 32'gebildet.

Außerdem sind auf der Innenmantelfläche der Luftkappe 12 radial nach innen abstehende Rippen 34 sowie 36 und 36' vorgesehen, die zur Führung der Düse 14 dienen und die die lageorientierte Ausrichtung der Luftkappe 16 ermöglichen. Die Rippe 34 ist hierbei in ihrer axialen Erstreckung größer bemessen als die Rippen 36 und 36'. Des Weiteren ist in das Verlängerungsrohr 12 ein Längsschlitz 37 eingearbeitet, in den die aufgerastete Luftkappe 12 - wie dies in Figur 3 gezeigt ist - mit der Rippe 34 eingreift.

Beim Aufstecken der Luftkappe 16 auf das Verlängerungsrohr 12 liegt zunächst die Stimfläche der Rippe 34 an der Stirnfläche des Verlängerungsrohres 12 an. Wird sodann die Luftkappe 12 verdreht, rastet bei entsprechender Ausrichtung der Luftkappe 12 die Rippe 34 in den Längsschlitz 37 ein, die Rippen 36 und 36' stützen sich dabei an der Stimfläche des Verlängerungsrohres 12 ab. Die Stirnflächen der Rippen 36 und 36' wirken hierbei als Anschlag 35, der mit der Rastnut 31 und den Rastvorsprüngen 33 der Laschen 32 derart abgestimmt ist, dass eine axiale Verspannung der Luftleitkappe 12 gegeben ist.

Um das Aufsetzen der Luftkappe 16 auf dem Verlängerungsrohr 12 zu erleichtern, sind auf diesem und der Luftkappe 16 pfeilartige einander zugeordnete Markierungen 38 und 39 angebracht. Die Luftkappe 12 kann somit bereits beim Aufstecken auf das Verlängerungsrohr 12 entsprechend ausgerichtet werden.

Des Weiteren ist an dem der Spritzpistole 11 zugekehrten Ende des Verlängerungsrohres 12 ein Vorsprung 40 in Form einer Längsrippe angebracht, der auf die Lage der Luftleitkanäle 21, 22 bzw. 21', 22' und 22'" ausgerichtet ist. Wird die Überwurfmutter 13 gelöst, kann das Verlängerungsrohr 12 mit Hilfe des Vorsprungs 40 entsprechend dem vorzunehmenden Arbeitsvorgang leicht verdreht werden, um beispielsweise bei einer Verdrehung um 180° gegenüberliegende Radiatoren eines Heizkörpers zu beschichten.

## Patentansprüche

1. Vorrichtung (1) zum Auftragen von Farbe oder anderen flüssigen Medien auf schwer zugängliche Flächen, wie zum Beispiel zum Beschichten der Radiatoren (2) eines Heizkörpers, bestehend aus einer Spritzpistole (11) zur Förderung der Farbe (2) bzw. der Flüssigkeit, einem mit dieser lösbar verbundenen Verlängerungsrohr (12), in dessen freies Ende eine mittels einer Ventilnadel (15) betätigbaren Düse (14) eingesetzt ist, und einer an dem Verlängerungsrohr (12) abnehmbar angebrachten Luftkappe (16), durch die ein durch das Verlängerungsrohr (12) zugeführter Luftstrom (5) dem aus der Düse (14) austretenden Spritzstrahl (3) zugeleitet ist,
**dadurch gekennzeichnet,**
**dass** der auf den Spritzstrahl (3) einwirkende Luftstrom (5) in zwei oder mehrere Teilluftströme (6,7 bzw. 8, 9, 10) unterteilt ist, indem in der Luftkappe (16, 16') zwei oder mehrere voneinander getrennte Luftleitkanäle (21, 22 bzw. 21', 22', 22") vorgesehen sind, die in Höhe der Düse (14) und auf der dieser zugekehrten. Seite offen ausgebildet sind und dass mit Hilfe einer abgewinkelten im Bereich der Düse (14) angeordneten Prallwand (17 bzw. 17') die Teilluftströme (6, 7 bzw. 9, 10) in Richtung des Spritzstrahles (3) umgelenkt und dieser von den Teilluftströmen (6, 7 bzw. 9, 10) etwa halbkreisförmig umschlossen ist.

2. Vorrichtung nach Anspruch 1,
**dadurch gekennzeichnet,**
**dass** die Luftkappe (16) auf dem Verlängerungsrohr (12) oder unmittelbar auf der Spritzpistole (11) oder einem mit dieser verbundenem Zwischenglied aufgerastet ist..

3. Vorrichtung nach Anspruch 1,
**dadurch gekennzeichnet,**
**dass** die Luftleitkanäle (21, 22 bzw. 21', 22', 22") im Querschnitt oval oder elypsenförmig ausgebildet sind.

4. Vorrichtung nach Anspruch 1,
**dadurch gekennzeichnet,**
**dass** bei zwei in der Luftkappe (16) vorgesehenen Luftleitkanälen (21, 22), deren Längsachsen (a, a') unter einem Winkel α von ca. 70° bis 110° zueinander geneigt verlaufend angeordnet sind.

5. Vorrichtung nach Anspruch 4,
**dadurch gekennzeichnet,**
**dass** die Querschnittsflächen der beiden Luftleitkanäle (21, 22) etwa gleich groß bemessen sind.

6. Vorrichtung nach Anspruch 1 oder 3,
**dadurch gekennzeichnet,**
**dass** bei drei in der Luftkappe (16') vorgesehene Luftleitkanälen (21', 22', 22") die Längsachsen (b', b") der beiden äußeren Luftleitkanäle (22', 22") jeweils unter einem Winkel β von 90° oder größer, vorzugsweise von 120°, zur Längsachse (b) des mittleren Luftleitkanals (21') geneigt verlaufend angeordnet sind.

7. Vorrichtung nach Anspruch 6,
**dadurch gekennzeichnet,**
**dass** die beiden äußeren Luftleitkanäle (22', 22") jeweils etwa gleich oder bis zu 50 % kleiner bemessene Querschnittsflächen aufweisen als die Querschnittsfläche des mittleren Luftleitkanals (21').

8. Vorrichtung nach einem der Ansprüche 1 bis 7,
**dadurch ge kennzeichnet,**
dass die Stirnfläche (17") der Prallwand (17, 17') abschnittsweise jeweils parallel zu den Längsachsen (a, a' bzw. b, b', b") der Luftleitkanäle (21, 22, bzw. 21', 22', 22") ausgerichtet ist.

9. Vorrichtung nach Anspruch 2,
**dadurch gekennzeichnet,**
**dass** zur Verrastung der Luftkappe (16) das Verlängerungsrohr (12) bzw. ein Zwischenglied der Spritzpistole (11) mit einer umlaufenden Rastnut (31) und die Luftkappe (16) mit mindestens einer radial elastisch verformbaren Lasche (32) versehen ist, die mit einem Rastvorsprung (33) in die Rastnut (31) des Verlängerungsrohres (12) bzw. des Zwischengliedes eingreift.

10. Vorrichtung nach einem der Ansprüche 1 bis 9,
**dadurch gekennzeichnet,**
**dass** zur lageorientierten Verrastung der Luftkappe (16) auf dem Verlängerungsrohr (12) bzw. dem Zwischenglied in dessen freies Ende ein offener Längsschlitz (37) eingearbeitet und die Luftkappe (16) mit einer über einen Anschlag (35) überstehenden Rippe (34) versehen ist, die zur Verrastung der Luftkappe (16) in den Längsschlitz (37) des Verlängerungsrohres (12) bzw. des Zwischengliedes eingreift.

11. Vorrichtung nach Anspruch 10,
**dadurch gekennzeichnet,**
**dass** der Anschlag (35) der Luftkappe (16) durch die Stirnflächen einer oder mehrerer auf deren Innenmantelfläche angeordneter Längsrippen(36, 36') gebildet ist, deren dem Verlängerungsrohr (12) bzw. dem Zwischenglied zugeordnete Anlageflächen auf die in dieses eingearbeitete umlaufende Rastnut (31) und die Lasche (32) abgestimmt sind.

12. Vorrichtung nach einem der Ansprüche 8 bis 11,
**dadurch gekennzeichnet,**
**dass** die Düse (14) durch von der Luftkappe (16) dem Verlängerungsrohr (12) und/oder dem Zwischenstück radial nach Innen abstehende Rippen, vorzugsweise den zur lageorientierten Verrastung der Luftkappe (16) vorgesehenen Rippen (34, 36, 36'), zentriert ist.

13. Vorrichtung nach einem der Ansprüche 1 oder 12,
**dadurch gekennzeichnet,**
**dass** das Verlängerungsrohr (12) bzw. die Spritzpistole (11) und/oder das Zwischenglied und die Luftkappe (16) mit einander zugeordneten vorzugsweise abstehenden Markierungen (38, 39) versehen sind.

14. Vorrichtung nach einem der Ansprüche 1 bis 13,
**dadurch gekennzeichnet,**
**dass** das Verlängerungsrohr (12) bzw. das Zwischenglied, vorzugsweise im Bereich des der Spritzpistole (11) zugeordneten Endes, mit einem radial abstehenden Vorsprung (40), zum Beispiel in Form einer Längsrippe, versehen ist, dessen Lage auf die Luftleitkanäle (21, 22) abgestimmt ist.

## Claims

1. A device (1) for applying paint or other fluid media onto surfaces that are difficult to access, such as for coating the fins (2) of a radiator, consisting of a spray gun (11) for transporting the paint (2) or the fluid, of an extension pipe (12) in a releasable connection with the spray gun (11), into the free end of which extension pipe (12) there is inserted a nozzle (14) that can be actuated by means of a valve needle (15), and of an air cap (16) removably attached to the extension pipe (12), by means of which an air flow (5) supplied through the extension pipe (12) is supplied to the spray jet (3) emerging from the nozzle (14),
**characterised in that,**
the air flow (5) acting on the spray jet (3) is dividend into two or more partial air flows (6, 7 or 8, 9, 10) by the air cap (16, 16') having two or more air guide ducts (21, 22 or 21', 22', 22") provided in it that are separated from one another and are configured open at the level of the nozzle (14) and on the side facing towards them, and that with the help of an angled baffle wall (17 or 17') arranged in the area of the nozzle (14), the partial air flows (6, 7 or 9, 10) are redirected in the direction of the spray jet (3) and this is enclosed by the partial air flows (6, 7 or 9, 10) in an approximately semi-circular arrangement.

2. The device in accordance with Claim 1,
**characterised i n that**
the air cap (16) is clipped onto the extension pipe (12) or directly onto the spray gun (11) or an intermediate element connected to it.

3. The device in accordance with Claim 1,
**characterised in that**
the air guide ducts (21, 22 or 21', 22', 22") have an oval or elliptic cross section.

4. The device in accordance with Claim 1,
**characterised in that**
in the case of two air guide ducts (21, 22) provided in the air cap (16), the longitudinal axes (a, a') of which are arranged running at an angle α of approx. 70° to 110° in relation to one another.

5. The device in accordance with Claim 4,
**characterised in that**
the cross-sectional surfaces of the two air guide ducts (21, 22) are approximately equal in size.

6. The device in accordance with Claim 1 or 3,
**characterised in that**
when there are three air guide ducts (21', 22', 22") provided in the air cap (16'), the longitudinal axes (b', b") of the two outer air guide ducts (22', 22") are each arranged running at an angle β of 90° or more, preferably 120°, in relation to the longitudinal angle (b) of the middle air guide duct (21').

7. The device in accordance with Claim 6,
**characterised in that,**
the two outer air guide ducts (22', 22") each have cross-sectional surfaces of about the same size or up to 50% smaller than the cross-sectional surface of the middle air guide duct (21').

8. The device in accordance with one or more of Claims 1 to 7,
**characterised in that,**
the end face (17") of the baffle wall (17, 17') is aligned in sections each in parallel to the longitudinal axes (a, a' or b, b', b") of the air guide ducts (21, 22 or 21',22', 22").

9. The device in accordance with Claim 2,
**characterised in that,**
for locking the air cap (16), the extension pipe (12) or an intermediate element of the spray gun (11) is provided with a circumferential locking groove (31) and the air cap (16) with at least one radial, elastically deformable lug (32) having a locking projection (33) which engages in the locking groove (31) of the extension pipe (12) or the intermediate element.

10. The device in accordance with one or more of Claims 1 to 9,
**characterised in that,**
for positionally oriented locking of the air cap (16) on the extension pipe (12) or the intermediate element into its free end, an open longitudinal slot (37) is worked in and the air cap (16) is provided with a rib (34) projecting beyond a stop (35), in which case the rib (34) engages in the longitudinal slot (37) of the extension pipe (12) or the intermediate element for locking of the air cap (16)..

11. The device in accordance with Claim 10,
**characterised in that,**
the stop (35) of the air cap (16) is formed by the end faces of one or more longitudinal ribs (36, 36') arranged on their inner jacket surface, with their contact surfaces facing the extension pipe (12) or the intermediate element being adapted to the circumferential locking groove (31) worked into it, and to the lug (32).

12. The device in accordance with one or more of Claims 8 to 11,
**characterised in that,**
the nozzle (14) is centred by ribs projecting radially inward from the air cap (16), the extension pipe (12) and/or the intermediate piece, in a preferred embodiment the ribs (34, 36, 36') provided for positionally oriented locking of the air cap (16).

13. The device in accordance with one of Claims 1 or 12,
**characterised in that,**
the extension pipe (12) or the spray gun (11) and/or the intermediate element and the air cap (16) are provided with markings (38, 39) facing one another, and preferably protruding.

14. The device in accordance with one or more of Claims 1 to 13,
**characterised in that,**
the extension pipe (12) or the intermediate element is provided, preferably in the area of the end allocated to the spray gun (11), with a radially protruding projection (40), for example in the form of a longitudinal rib, the length of which is adapted to the air guide ducts (21, 22).

## Revendications

1. Dispositif (1) pour l'apport de peinture ou d'autres milieux liquides sur des surfaces difficilement accessibles, tel que pour le revêtement des radiateurs (2) d'un corps de chauffage, comprenant un pistolet pulvérisateur (11) pour le refoulement de la peinture (2) ou du liquide, un tube-rallonge (12) qui se laisse raccorder et séparer de celui-ci, et dans l'extrémité duquel il est inséré une buse (14) actionnée par une aiguille (15), et un clapet d'air (16) prévu de manière séparable sur le tube-rallonge (12) par lequel il est dirigé un flux d'air (5) affluant par le tube-rallonge (12) vers le jet (3) sortant de la buse (14),
**caractérisé en ce que**
le flux d'air (5) agissant sur le jet (3) est subdivisé en deux ou en plusieurs flux d'air partiels (6, 7 ou 8, 9, 10), que dans le clapet d'air (16, 16'), il est prévu deux ou plusieurs canaux de direction de l'air séparés (21, 22 ou 21', 22', 22") ouverts au niveau de la buse (14) et sur la face donnant sur celle-ci, et que moyennant une paroi de renvoi angulaire (17 ou 17') disposée au niveau de la buse (14), les flux d'air partiels (6, 7 ou 9, 10) sont renvoyés en direction du jet (3) et que celui-ci est entouré à peu près sous la forme d'un demi-cercle par les flux d'air partiels (6, 7 ou 9, 10).

2. Dispositif d'après la revendication 1,
**caractérisé en ce que**
le clapet d'air (16) est cranté sur le tube-rallonge (12) ou directement sur le pistolet pulvérisateur (11) ou sur un élément intermédiaire raccordé à celui-ci.

3. Dispositif d'après la revendication 1,
**caractérisé en ce que**
la section transversale des canaux de direction de l'air (21, 22 ou 21', 22', 22") a la forme ovale ou elliptique.

4. Dispositif d'après la revendication 1,
**caractérisé en ce que**
les axes longitudinaux (a, a') de deux canaux de direction de l'air (21, 22) prévus dans le clapet d'air (16) sont disposés sous un angle a d'env. 70° à 110° l'un par rapport à l'autre.

5. Dispositif d'après la revendication 4,
**caractérisé en ce que**
les sections transversales des deux canaux de direction de l'air (21, 22) ont à peu près la même grandeur.

6. Dispositif d'après les revendications 1 ou 3,
**caractérisé en ce que**
dans le cas de trois canaux de direction de l'air (21', 22', 22") prévus dans le clapet d'air (16'), les axes longitudinaux (b', b") des deux canaux de direction de l'air extérieurs (22', 22") sont disposés sous un angle β de 90° ou davantage, de préférence 120°, par rapport à l'axe longitudinal (b) du canal de direction de l'air central (2l').

7. Dispositif d'après la revendication 6,
**caractérisé en ce que**
les sections transversales des deux canaux de direction de l'air extérieurs (22', 22") sont à peu près égales ou jusqu'à 50 % plus petites que la section transversale du canal de direction de l'air central (21').

8. Dispositif d'après une des revendications 1 à 7,
**caractérisé en ce que**
par sections respectives, la face frontale (17") de la paroi de renvoi (17, 17') est disposée parallèle aux axes longitudinaux (a, a' ou b, b', b") des canaux de direction de l'air (21, 22 ou 21', 22', 22").

9. Dispositif d'après la revendication 2,
**caractérisé en ce que**
que pour le chantage du clapet d'air (16), le tube-rallonge (12) ou un élément intermédiaire du pistolet pulvérisateur (11) comporte une gorge de crantage périphérique (31) et le clapet d'air (16) au moins une éclisse (32) radialement élastique dont la saillie de crantage (33) s'engrène dans la gorge de crantage (31) du tube-rallonge (12) ou de l'élément intermédiaire.

10. Dispositif d'après une des revendications 1 à 9,
**caractérisé en ce que**
pour le crantage du clapet d'air (16) en bonne position sur le tube-rallonge (12) ou sur le l'élément intermédiaire, son extrémité libre comporte une fente longitudinale ouverte (37) et le clapet d'air (16) une nervure (34) saillant au-delà d'une butée (35) qui, pour le crantage du clapet d'air (16), s'engrène dans la fente longitudinale ouverte (37) du tube-rallonge (12) ou de l'élément intermédiaire.

11. Dispositif d'après la revendication 10,
**caractérisé en ce que**
la butée (35) du clapet d'air (16) est formée par les faces frontales d'une ou de plusieurs nervures longitudinales (36, 36') disposées sur son enveloppe intérieure et dont les faces de portée assignées au tube-rallonge (12) ou à l'élément intermédiaire sont adaptées à la gorge de crantage périphérique (31) pratiquée dans celui-ci, et à l'éclisse (32).

12. Dispositif d'après une des revendications 8 à 11,
**caractérisé en ce que**
la buse (14) est centrée par des nervures saillant radialement vers l'intérieur sur le clapet d'air (16), le tube-rallonge (12) et/ou l'élément intermédiaire, de préférence les nervures (34, 36, 36') prévues pour le crantage du clapet d'air (16) en bonne position.

13. Dispositif d'après une des revendications 1 ou 12,
**caractérisé en ce que**
le tube-rallonge (12) ou le pistolet pulvérisateur (11) et/ou l'élément intermédiaire et le clapet d'air (16) sont munis de repérages (38, 39) de préférence saillants et assignés l'un à l'autre.

14. Dispositif d'après une des revendications 1 à 13,
**caractérisé en ce que**
le tube-rallonge (12) ou l'élément intermédiaire comportent, de préférence au niveau de l'extrémité assignée au pistolet pulvérisateur (11), une saillie radiale (40), p. ex. sous la forme d'une nervure longitudinale, dont la position est adaptée aux canaux de direction de l'air (21, 22).
